# EUROPÄISCHE PATENTSCHRIFT

(11) **EP 2 624 974 B1**
(45) Veröffentlichungstag und Bekanntmachung des Hinweises auf die Patenterteilung: **04.03.2015**
(21) Anmeldenummer: 11758234.6
(22) Anmeldetag: 22.09.2011
(51) Int. Cl.: B21B 39/16, B21B 45/00, B21B 39/08, C21D 1/42

(54) **WALZSTRASSE ZUM HERSTELLEN EINES METALLBANDES UND VERFAHREN ZUR HERSTELLUNG EINER WALZSTRASSE**
ROLLING TRAIN FOR PRODUCING A METAL STRIP AND METHOD FOR PRODUCING A ROLLING TRAIN
TRAIN DE LAMINAGE POUR LA FABRICATION D'UNE BANDE METALLIQUE ET PROCEDE DE FABRICATION D'UN TRAIN DE LAMINAGE

(30) Priorität: 29.03.2011 DE 102011006357; 08.10.2010 DE 102010047753
(43) Veröffentlichungstag der Anmeldung: 14.08.2013
(73) Patentinhaber: SMS Siemag AG, 40237 Düsseldorf (DE)
(72) Erfinder: SEIDEL, Jürgen, 57223 Kreuztal (DE); WIED, Andreas, 57334 Bad Laasphe (DE)
(74) Vertreter: Klüppel, Walter
(86) Internationale Anmeldenummer: PCT/EP2011/066489
(87) Internationale Veröffentlichungsnummer: WO 2012/045585

(56) Entgegenhaltungen:
- EP-A1- 0 721 813
- EP-A1- 0 738 547
- WO-A1-2004/103595
- WO-A1-2007/073841
- DE-A1- 4 031 666
- US-A- 3 614 881

## Beschreibung

### Technisches Gebiet

Die vorliegende Erfindung betrifft eine Walzstraße zum Herstellen eines Metallbandes, insbesondere eine Warmwalzstraße zum Herstellen von Stahlbändern, sowie ein Verfahren zur Herstellung einer Walzstraße.

### Stand der Technik

Zur Herstellung von Metallbändern, insbesondere bei der Herstellung von Blechen, werden Walzstraßen verwendet. In einer Walzstraße werden üblicher Weise mehrere Walzgerüste hintereinander geschaltet, welche den eigentlichen Walzvorgang durchführen. Hierzu wird beispielsweise eine Bramme, welche aus einer Stranggießanlage stammt, oder ein Vorband in einem kontinuierlichen Vorgang durch die aufeinanderfolgenden Walzgerüste hindurchgeführt. Die Walzgerüste weisen dabei Arbeitswalzen auf, zwischen denen das zu walzende Metall hindurch läuft, wobei die Arbeitswalzen mit einem Walzdruck gegen das zu walzende Metall gepresst werden. In den einzelnen Walzgerüsten liegen nach und nach dünnere Walzspalte vor, so dass nach dem letzten Walzgerüst die gewünschte Stärke des gewalzten Metallbandes erreicht ist.

Zwischen den Walzgerüsten sind herkömmlicher Weise Schlingenheber vorgesehen, welche zum einen zur Regelung des Bandzuges zwischen zwei aufeinanderfolgenden Walzgerüsten dienen, und zum anderen zum Ausgleich von Masseflussstörungen verwendet werden. Entsprechend wird das Band aus seiner Planlage ausgelenkt, um hier einen Bandspeicher vorzuhalten, mittels welchem die entsprechende Regelung ausgeführt werden kann.

Aus der DE 40 28 542 A1 ist eine Vorrichtung zum Zwischenerwärmen von warmgewalztem Band zwischen zwei benachbarten Walzgerüsten einer Warmbandstraße bekannt, wobei das Band unter Auslenkung aus der Bandebene über Umlenkrollen in einer längenveränderbaren Schlinge geführt ist.

Aus der EP 0 415 987 B2 ist ein Verfahren zur kontinuierlichen Herstellung von Bandstahl oder Stahlblech aus nach dem Bogenstranggießverfahren hergestellten Flachprodukten bekannt. Eine induktive Erwärmung ist zwischen den Gerüsten vorgesehen.

Aus der EP 369 555 A2 ist ein Verfahren zum Herstellen von warmgewalztem Stahlband aus einem bandförmig stranggegossenen Formmaterial bekannt, bei dem die Gerüstwalzensätze mit reduziertem Abstand zueinander angeordnet sind, wobei Looperrollen nicht vorgesehen sind.

US 3 614 881 zeigt eine Kaltwalzstrasse zum Walzen eines Bandes, mit einer Mehrzahl von Arbeitswalzen. Mittels einer Eingangs-Führungseinrichtung und einer Zufuhr-Leiteinrichtung, die jeweils angrenzend an die Arbeitswalzen angeordnet und mit den Seitenkanten des Bandes in Kontakt bringbar sind, kann auf eine vertikale Anpassung für die Bandführung verzichtet werden.

EP 0 721 813 A1 zeigt eine Vorrichtung zur Führung von warmgewalztem Band durch einen Induktor einer Induktionsheizeinrichtung, der zwischen zwei benachbarten Walzgerüsten angeordnet ist. Zwischen den Walzgerüsten sind zwei Führungsrollen, über die das Band geführt wird, und eine Zugmesseinheit mit einer Zugmessrolle, die in Verbindung mit den beiden Führungsrollen eine Zugregelung für das Band gewährleistet, angeordnet.

DE 40 31 666 A1 zeigt eine gattungsgemäße Walzstrasse zum Herstellen eines Metallbandes, mit den Merkmalen nach dem Oberbegriff von Anspruch 1.

### Beschreibung

Aufgabe der vorliegenden Erfindung ist es, die herkömmlichen Walzstraßen dahingehend weiterzubilden, dass die Walzeffizienz weiter verbessert werden kann.

Diese Aufgabe wird durch eine Walzstraße zum Herstellen eines Metallbandes, insbesondere eine Warmwalzstraße zum Herstellen von Stahlbändem gemäß Anspruch 1 gelöst. Vorteilhafte Ausgestaltungen sind in den Unteransprüchen angegeben.

Entsprechend umfasst die Walzstraße mindestens ein Walzgerüst zum Walzen des Metallbandes, mindestens ein dem Walzgerüst benachbartes Aggregat, und mindestens einen, zwischen dem Walzgerüst und dem benachbarten Aggregat angeordneten Schlingenheber mit einer Schlingenheberrolle zur Regelung des Bandzuges und/oder zum Ausgleich von Massenflussstörungen. Erfindungsgemäß ist die Schlingenheberrolle innerhalb des von einem der Walzgerüste umschlossenen Volumens angeordnet.

Das Volumen des Walzgerüstes wird definiert durch die jeweiligen Außenkanten des Walzgerüstes, also beispielsweise die Außenkanten des Rahmens des Walzgerüsts. Entsprechend liegt zumindest die Schlingenheberrolle innerhalb des "Schattens" des Walzgerüstes, ist also bei seitlicher Betrachtung des Walzgerüstes parallel zu den im Walzgerüst aufgenommenen Arbeitswalzen durch den Rahmen des Walzgerüstes abgedeckt, so dass sie nicht sichtbar ist. Die Schlingenheberrolle ist parallel zur Ausrichtung der Arbeitswalzen des Walzgerüsts angeordnet.

Das benachbart zu dem Walzgerüst angeordnete Aggregat kann ein weiteres Walzgerüst, ein Haspel, eine Richtmaschine ein Wickelofen etc. sein.

Durch die Anordnung der Schlingenheberrolle innerhalb des von einem der Walzgerüste definierten Volumens kann eine sehr kompakte Bauweise des Walzgerüstes mit dem nachgeschalteten bzw. vorgeschalteten Schlingenheber erreicht werden. Auf diese Weise kann beispielsweise erreicht werden, dass die einzelnen Walzgerüste näher beieinander angeordnet werden können, so dass der Abstand zwischen den einzelnen Walzgerüsten geringer wird. Dies weist sowohl bezüglich der daraus resultierenden geringeren Baulänge der Walzstraße Vorteile auf, als auch bezüglich der Qualität des Walzgutes beim Warmwalzen. Beim Warmwalzen wird hier nämlich der Temperaturverlust aufgrund der Transportzwischenstrecken zwischen den einzelnen Walzgerüsten verringert.

Durch die kompakte Anordnung kann weiterhin erreicht werden, dass zwischen den einzelnen Walzgerüsten bei herkömmlichem Abstand (oder bei nahezu herkömmlichem Abstand) mehr Platz für andere Komponenten, wie beispielsweise eine Induktionsheizung, Niederhalterollen, eine Bandkühlung, eine Entzunderung, eine Richtmaschine, eine Trennvorrichtung oder eine Schere untergebracht werden können.

Bevorzugt ist die Schlingenheberrolle in einem Bereich zwischen der Walzgerüstmitte und der Walzgerüstkante angeordnet. Auf diese Weise kann eine entsprechend kompakte Bauweise erreicht werden.

Die Schlingenheberrolle ist bevorzugt an einem Hebel befestigt, welcher mittels eines Stellgliedes verstellbar ist, insbesondere mittels eines Hydraulikzylinders, an dem Walzgerüst angelenkt.

Bevorzugt ist der Hebel innerhalb des vom Walzgerüst definierten Volumens gelagert.

In einer weiteren bevorzugten Ausführungsform ist die Lagerung des Hebels, welcher die Schlingenheberrolle trägt, außerhalb des vom Walzgerüst definierten Volumens angeordnet.

Bevorzugt kann die Schlingenheberrolle in Bandlaufrichtung vor dem Lager des Schlingenhebers angeordnet sein.

Durch die flexible Anordnung der Lagerung des die Schlingenheberrolle tragenden Hebels kann eine flexible Einsatzmöglichkeit der Schlingenheberrolle gewährleistet werden. Beispielsweise kann für den Betrieb des Walzgerüstes im Warmwalzbetrieb eine Anordnung der Schlingenheberrolle innerhalb des vom Walzgerüst definierten Volumens vorgenommen werden, derart, dass zwischen zwei aufeinanderfolgenden Walzgerüsten zusätzlich eine Induktionsheizung auf das Band aufgefahren werden kann.

In einer anderen Variante bzw. einem anderen Betriebsmodus kann die Schlingenheberrolle entsprechend der Anordnung des Lagers quasi außerhalb des vom Walzgerüst definierten Volumens ausgeklappt werden, so dass sich die Schlingenheberrolle zwischen zwei aufeinanderfolgenden Walzgerüsten jeweils außerhalb der Walzgerüste befindet. Mit anderen Worten ist eine variable Positionierung der Schlingenheberrolle abhängig von den jeweiligen Randbedingungen möglich.

Es kann vorgesehen sein, zusätzlich zu der sich im Schatten des Gerüsts befindlichen (ersten) Schlingenheberrolle an dem Gerüst einen zweiten Schlingenheber anzuordnen, bei welchem sich die Schlingenheberrolle außerhalb des Schattens des Gerüsts befindet. Bevorzugt kann entweder die eine oder die andere Schlingenheberrolle verwendet werden.

In einer weiteren bevorzugten Variante ist die Schlingenheberrolle in einer Linearführung innerhalb des vom Walzgerüst definierten Volumens geführt, bevorzugt über ein Stellglied, beispielsweise in Form eines Hydraulikzylinders.

In einer weiteren bevorzugten Variante ist hinter dem Walzgerüst, innerhalb dessen Volumens die Schlingenheberrolle angeordnet ist, eine Niederhalterolle zum Niederhalten des Bandes angeordnet. Die Niederhalterrolle kann auch in Bandlaufrichtung hinter dem vom Walzgerüst definierten Volumen angeordnet sein. Mittels der Niederhalterrolle kann das Band auf die Walzebene zurückgeführt werden.

Bevorzugt ist in einer weiteren Variante eine Verstelleinrichtung einer Einlaufseitenführung zum Führen des Bandes beim Einlauf in ein Walzgerüst innerhalb des vom Walzgerüst definierten Volumens angeordnet. Auch auf diese Weise kann eine kompakte Bauart des Walzgerüstes mit den zugehörigen Komponenten derart erreicht werden, dass die Einlaufseitenführungen weiter in das Walzgerüst hineinrücken. Auch hierdurch kann wiederum Platz eingespart werden zwischen den Walzgerüsten, um auf diese Weise entweder die Walzgerüste näher aneinander heranzurücken, oder Induktionsheizungen oder andere Komponenten zwischen den Walzgerüsten anbringen zu können.

Bevorzugt sind zwischen den Gerüsten weitere Komponenten, wie beispielsweise eine Induktionsheizung (z.B. Querfeldinduktoren, ein Schiebeinduktor), Niederhalterollen, eine Bandkühlung, eine Entzunderung, eine Richtmaschine, eine Trennvorrichtung, eine Schere etc. angeordnet.

Besonders bevorzugt wird zwischen zwei benachbarten Walzgerüsten eine Induktionsheizung zum Erwärmen des Bandes angeordnet, wobei die Induktionsheizung selbst eine kompakte Bauform und eine hohe Leistungsdichte aufweist.

Unter einer kompakten Bauform der Induktionsheizung wird eine Induktionsheizung verstanden, welche in Bandlaufrichtung eine relativ geringe Ausdehnung aufweist. Insbesondere ist die Ausdehnung der Induktionsheizung in Bandlaufrichtung geringer als bisher bekannt. Die Ausdehnung bzw. Länge der Induktionsheizung in Bandlaufrichtung ist bevorzugt kleiner als 1500mm und liegt bevorzugt zwischen 600mm und 1100mm. Auf diese Weise wird erreicht, dass die Abstände zwischen dem Walzgerüst und dem benachbarten Aggregat, insbesondere einem weiteren Walzgerüst, verringert werden können, was in einer Verkürzung der gesamten Walzstraße sowie in einer verbesserten Temperaturführung des Bandes resultiert.

Auf diese Weise wird weiterhin erreicht, dass nicht nur ein Induktorpärchen der Induktionsheizung zwischen den Walzgerüsten mit geringem Platzbedarf angeordnet werden kann, sondern es wird auch der benötigte Raum für die Induktorspeisung neben den Walzgetrieben oder den Walzmotoren verringert. Hierzu sind die Induktorspeisungen bevorzugt auf einer Seite der Walzstraße, besonders bevorzugt auf der Antriebsseite der Walzstraße angeordnet.

Eine flexible Einstellung und Anpassung der Induktionsheizung an die Bandbreite kann erreicht werden durch das Vorsehen von mindestens zwei benachbart zueinander angeordneten Induktoren, die jeweils senkrecht zur Bandrichtung verschoben werden können. Um weiteren Bauraum in Bandlaufrichtung einsparen zu können, sind die beiden Induktorspeisungen dabei nicht nur kompakt nebeneinander, sondern besonders bevorzugt übereinander angeordnet.

Der Induktor und die zugehörige Induktorspeisung können in Bandlaufrichtung gegeneinander so versetzt sein, dass der Induktor nicht mittig an der Induktorspeisung angeordnet ist, sondern eben versetzt. Auf diese Weise kann hier weiterer Bauraum eingespart werden und der gleichzeitige Betrieb zweier Induktionsheizungen übereinander kann so erreicht werden, dass die Induktorspeisungen quasi den gleichen "Fußabdruck" aufweisen, die Induktoren aber in Bandlaufrichtung aus der Mitte der Induktorspeisungen heraus verschoben sind.

Weiterhin können über Stromschienen beispielsweise ein hinterer Induktor mit einer oben angeordneten Induktorspeisung, und ein vorderer Induktor mit einer unten angeordneten Induktorspeisung verbunden sein. Induktor und Induktorspeisung können gemeinsam miteinander senkrecht zur Bandlaufrichtung verfahren werden und entsprechend in ihrer gemeinsamen Position der jeweiligen Breite des Bandes angepasst werden, ohne dass die Induktionsheizung viel Platz in Bandlaufrichtung verbrauchen würde.

Um die jeweiligen zur Indktionsheizung benachbarten Aggregate nicht ungewollt mitzuerwärmen, muss die Induktionsheizung einen bestimmten Mindestabstand von den jeweiligen Aggregaten einhalten. Bevorzugt wird hier ein Mindestabstand von 150mm eingehalten. Bevorzugt wird dieser Abstand auch in Bandrichtung zwischen der Induktionsheizung und den benachbarten Walzgerüsten, zwischen denen die Induktionsheizung angeordnet ist, eingehalten. Hieraus ergibt sich eine besonders kompakte Anordnung der Schlingenheberrolle und/oder der Seitenführung im Schatten der jeweiligen benachbarten Walzgerüste in Kombination mit der zwischen diesen Walzgerüsten angeordneten kompakten Induktionsheizung.

Bevorzugt sind Induktor und Induktorspeisung so miteinander verbunden, dass sie für Wartungszwecke oder im Rüstbetrieb einfach voneinander gelöst werden können.

Statt einem Induktorpärchen kann auch ein einzelner Induktor (Schiebeinduktor) zum Einsatz kommen. In einer Baueinheit sind hier die breitenverstellbaren Induktiorschleifen so angeordnet, dass eine symmetrische Erwärmung über der Bandbreite stattfindet. Diese Bauform ist besonders kompakt.

Die Leistungsdichte liegt bevorzugt in einem Bereich von mehr als 1200 MW/m², bevorzugt 3000 MW/m², wobei diese Leistungsdichte durch die tatsächlich in das Metallband eingebrachte Leistung bestimmt wird.

Durch die oben angegebenen Ausprägungen, die beliebig miteinander kombiniert werden können, kann eine kompakte Walzstraße mit einer kompakten Gerüstanordnung erreicht werden. Durch eine induktive Erwärmung des Metallbandes sowie durch einen verringerten Gerüstabstand können Temperatursteigerungen oder zumindest geringere Temperaturverluste zwischen den einzelnen Gerüsten erreicht werden.

Die kompakte Anordnung des Schlingenhebers im Schatten des Walzgerüsts ist nicht auf einen Einsatzfall zwischen zwei Gerüsten beschränkt, sondern kann bei Platzmangel im Gerüsteinlauf oder Gerüstauslaufbereich einer Walzstraße zu benachbarten Aggregaten hin, beispielsweise zu einer Haspel, einem Wickelofen etc., angeordnet sein.

Die oben beschriebene Aufgabe der Erfindung wird weiterhin durch ein Verfahren zur Ausbildung einer Walzstraße zum Herstellen eines Metallbandes, insbesondere einer Warmwalzstraße mit den Merkmalen der Ansprüche 28 bis 31 gelöst.

Insbesondere umfasst die Walzstraße mindestens ein Walzgerüst zum Walzen des Metallbandes, mindestens ein dem Walzgerüst benachbartes Aggregat und mindestens einen zwischen dem Walzgerüst und dem benachbarten Aggregat angeordneten Schlingenheber mit einer Schlingenheberrolle zur Regelung des Bandzuges und/oder zum Ausgleich von Massenflussstörungen, wobei erfindungsgemäß die Schlingenheberrolle innerhalb des von einem der Walzgerüste definierten Volumens angeordnet wird.

In einer weiteren Ausprägung des Verfahrens umfasst die Walzstraße mindestens ein Walzgerüst zum Walzen des Metallbandes, mindestens ein dem Walzgerüst benachbartes Aggregat und mindestens eine zwischen dem Walzgerüst und dem mindestens einen Aggregat angeordnete Einlaufseitenführung zum Einführen des Metallbandes in das nachfolgende Walzgerüst, wobei erfindungsgemäß die Verstelleinrichtung der Einlaufseitenführung innerhalb des vom Walzgerüst definierten Volumens angeordnet wird.

Bevorzugt wird mindestens eine zwischen dem Walzgerüst und dem mindestens einen Aggregat angeordnete kompakte Induktionsheizung zum Erwärmen des Metallbandes vorgesehen.

In einer weiteren Ausprägung des Verfahrens umfasst die Walzstraße mindestens ein Walzgerüst zum Walzen des Metallbandes, mindestens ein dem Walzgerüst benachbartes Aggregat und mindestens eine zwischen dem Walzgerüst und dem mindestens einen Aggregat angeordnete Induktionsheizung zum Erwärmen des Metallbandes, wobei erfindungsgemäß die Induktionsheizung kompakt bezüglich ihrer Ausdehnung in Bandlaufrichtung ausgebildet wird.

### Kurze Beschreibung der Figuren

Nachfolgend wird die vorliegende Offenbarung noch einmal an den in den Zeichnungen der Figuren gezeigten konkreten Ausführungsbeispielen beschrieben:
- Figur 1: zeigt eine herkömmliche Anordnung von zwei Walzgerüsten mittels dazwischen angeordnetem Schlingenheber und dazwischen angeordneter Einlaufseitenführung;
- Figur 2: zeigt eine Anordnung zweier Walzgerüste mit einem Schlingenheber sowie einer Einlaufseitenführung gemäß der vorliegenden Offenbarung;
- Figur 3: zeigt eine Variante der in Figur 2 gezeigten Vorrichtung gemäß der vorliegenden Offenbarung; und
- Figur 4: zeigt eine kompakte Anordnung einer Querfeld-Induktionsheizung in einer Seitenansicht und in einer Draufsicht.

### Ausführliche Beschreibung der Figuren

Im Folgenden wird die vorliegende Offenbarung auf Grundlage der Zeichnungen der Figuren noch ausführlicher beschrieben. Hierbei werden gleiche Elemente in den Figuren mit gleichen Bezugszeichen versehen und teilweise wird auf wiederholte Beschreibung der jeweiligen Elemente verzichtet.

Figur 1 ist eine Darstellung eines Walzwerks in der herkömmlichen Art und Weise.

Entsprechend sind zwei Walzgerüste 10 gezeigt, welche einen Rahmen 12 umfassen, in welchem jeweils zwei Arbeitswalzen 14 und zwei Stützwalzen 16 vorgesehen sind. Der Rahmen 12 umfasst eine Walzgerüstmitte 100, eine Walzgerüstvorderkante 102 und eine Walzgerüsthinterkante 104. Durch die Kanten des Walzgerüsts 10, insbesondere die Walzgerüstvorderkante 102 und die Walzgerüsthinterkante 104, sowie die Quererstreckung des Walzgerüsts, wird das Volumen des Walzgerüstes 10 definiert. Mit anderen Worten ist der gesamte umschlossene Raum, der nach außen von dem Rahmen 12 begrenzt wird, das von dem Walzgerüst 10 definierte Volumen.

Zwischen den beiden in Figur 1 gezeigten Walzgerüsten ist ein Schlingenheber 20 vorgesehen, der eine Schlingenheberrolle 22, einen Hebel 24, welcher an einem Lager 26 angelenkt ist, sowie einen Verstellzylinder 28 umfasst. Die Schlingenheberrolle 22 steht in Kontakt mit dem zu bearbeitenden Metallband 40, welches in Figur 1 von der linken Seite aus durch die beiden Arbeitswalzen 14 des ersten Walzgerüsts, über den Schlingenheber 20, insbesondere über die Schlingenheberrolle 22, in das zweite Walzgerüst 10 eingeführt wird.

Um das Einführen des Bandes 40 in das jeweils nachfolgende Walzgerüst 10 zu erleichtern, ist eine Einlaufseitenführung 30 vorgesehen. Die Einlaufseitenführung 30 dient zum sauberen Einleiten des Bandes 40 in das nachfolgende Walzgerüst. Die Einlaufseitenführung kann über eine Verstelleinrichtung 32 verstellt werden, derart, dass sie sowohl an die Bandbreite angepasst wird, als auch in einem dynamischen Prozess ein genaueres Einführen des Bandes 40 in das nachfolgende Walzgerüst ermöglicht.

In dem in Figur 1 gezeigten herkömmlichen Beispiel sind sowohl der Schlingenheber 20 als auch die Einlaufseitenführung 30 bzw. die Verstelleinrichtung 32 der Einlaufseitenführung 30 außerhalb des durch das jeweilige Walzgerüst 10 definierten Volumens angeordnet. Insbesondere ist sowohl die Schlingenheberrolle 22 als auch das Lager 26 sowie der Hebel 24 und der Stellzylinder 28 des Schlingenhebers 20 hinter der Gerüsthinterkante 104 des ersten Walzgerüstes 10 angeordnet. Die Verstelleinrichtung 32 der Einlaufseitenführung 30 ist vor der Vorderkante 102 des nachfolgenden Walzgerüstes angeordnet. Entsprechend sind sowohl der Schlingenheber 20 als auch die Verstelleinrichtung 32 zwischen den jeweiligen Walzgerüsten angeordnet.

In Figur 2 ist nun eine Vorrichtung gemäß der vorliegenden Offenbarung gezeigt.

Die Schlingenheberrolle 22 ist entsprechend innerhalb des vom Walzgerüst 10, und insbesondere innerhalb des vom Rahmen 12 des Walzgerüstes 10 definierten Volumens angeordnet. Insbesondere ist die Schlingenheberrolle 22 in einem Bereich zwischen der Walzgerüsthinterkante 104 des Rahmens 12 bzw. des Walzgerüstes 10 und der Walzgerüstmitte 100 angeordnet. Ein Großteil des Hebels 24 liegt ebenfalls innerhalb des vom Walzgerüst 10 definierten Volumens. Das Lager 26 liegt in diesem Ausführungsbeispiel jedoch außerhalb des vom Walzgerüst 10 definierten Volumens. Genauso das Lager des Stellzylinders 28. Der Schlingenheber ist hier gegenüber der herkömmlichen Anordnung umgekehrt angeordnet, also ist die Schlingenheberrolle 22 in Bandlaufrichtung vor dem Lager 26 positioniert.

Bezüglich der Einlaufseitenführung 30 sind die Verstelleinrichtungen 32 der Einlaufseitenführung ebenfalls innerhalb des durch das Walzgerüst 10 definierten Volumens aufgenommen. Insbesondere sind die Verstelleinrichtungen 32 der Einlaufseitenführung 30 zwischen der Walzgerüstvorderkante 102 des Walzgerüstes 10 und der Walzgerüstmitte 100 angeordnet.

Durch die entsprechende Anordnung der Schlingenheberrolle 22 innerhalb des Volumens des Walzgerüstes 10 kann erreicht werden, dass zwischen den beiden aufeinanderfolgenden Walzgerüsten mehr Raum zur Verfügung steht, um dort andere Komponenten anzuordnen. Beispielsweise ist in Figur 2 eine Induktionsheizung 50, die zwei benachbart zueinander angeordnete Induktoren 54 aufweist und so ein Pärchen bilden, vorgesehen. Die Induktionsheizung 50 sorgt zwischen den beiden Walzgerüsten 10 für eine zusätzliche Erwärmung des Bandes 40, so dass in einem Warmwalzprozess der Temperaturverlauf aktiv beeinflusst bzw. die Bandttemperatur erhöht werden kann und damit ein verbessertes Walzergebnis erreicht werden kann.

Auch durch die Anordnung der Verstelleinrichtungen 32 der Einlaufseitenführung 30 kann ebenfalls zusätzlicher Raum zwischen den beiden Walzgerüsten geschaffen werden.

Die Induktionsheizungen 50 haben eine kompakte Bauform mit einer hohen Leistungsdichte. Die Leistungsdichte liegt bevorzugt in einem Bereich von mehr als 1200 MW/m², bevorzugt 3000 MW/m², wobei diese Leistungsdichte durch die tatsächlich in das Metallband eingebrachte Leistung bestimmt wird. Die Ausdehnung der Induktionsheizung 50, insbesondere die Ausdehnung der Induktoren 54 der Induktionsheizung 50 in Bandlaufrichtung des Bandes 40 ist vorteilhaft kleiner als 1500mm und liegt bevorzugt zwischen 600mm und 1100mm.

Um den Einsatz der Induktionsheizung 50 bezüglich der Bandführung einfach zu halten, ist in Figur 2 zusätzlich ein Niederhalter 60 vorgesehen, welcher eine Niederhalterrolle 62 umfasst, welche im direkten Kontakt mit dem Band 40 steht. Die Niederhalterrolle 62 wird so geregelt, dass das Band 40 sich im Wesentlichen in seiner ursprünglichen Bandebene befindet oder zumindest in einer Bandebene, in welcher die Induktionsheizungen 50 betrieben werden können.

Um die Induktionsheizung 50 von Wasser fern halten zu können sind beispielsweise Luftabblasungen 52 im Bereich der Induktionsheizung 50 angeordnet, um das Wasser vom Metallband blasen zu können. Das Metallband kann auch mit einem leichten Gefälle geführt werden, beispielsweise zwischen der Niederhalterrolle 62 zum jeweiligen Folgeaggregat 10, so dass das Wasser abfließt.

Der Anstich am Bandkopf kann wie üblich erfolgen, so dass nur ein alternativ zwischen den Gerüsten 10 angeordneter Schlingenheber in Eingriff ist. Die Induktoren 54 stehen zu dem Zeitpunkt neben dem Band. Die Lücke im Bereich der Induktoren 54 wird durch hochklappbare oder quer verschiebbare Überleittisehe (nicht dargestellt) gefüllt, damit ein sicherer Transport des Bandkopfes zwischen den Gerüsten gewährleistet ist. Erst nach oder bereits kurz vor dem Anstich des benachbarten Aggregats, beispielsweise des Nachbarwalzgerüsts 10, wird die Niederhalterrolle 62 heruntergeschwenkt (oder auch linear verschoben), so dass für eine definierte Bandlage gesorgt wird und danach eine oder mehrere Induktionsheizungen seitlich, bevorzugt von der Antriebsseite aus, zwischen die Gerüste gefahren werden. Die Überleittische werden nach Aufbau des Bandzuges wegbewegt, um so den Induktionsheizungen Platz zu machen. Die Niederhalterrolle 62 kann zusätzlich auch in vorgegebenen Grenzen die Arbeit des Schlingenhebers unterstützen.

Der Niederhalter 60 umfasst neben der Niederhalterrolle 62 einen Hebel 64, an welchem die Niederhalterrolle 62 angelenkt ist, und der Hebel 64 ist an einem Lager 66 befestigt. Mittels eines Stellglieds 68 kann der Niederhalter 60 und insbesondere die Niederhalterrolle 62 in die gewünschte Position gebracht werden.

Wie aus Figur 2 zu erkennen ist, kann mittels der vorgeschlagenen Struktur zum einen erreicht werden, dass mehr Raum zwischen den einzelnen Walzgerüsten zur freien Verfügung bleibt, derart, dass unterschiedliche Komponenten eingebracht werden können, wie beispielsweise die in Figur 2 gezeigte Induktionsheizung 50, Niederhalterrollen 62 oder aber, in einem anderen Ausführungsbeispiel, eine Bandkühlung, eine Entzunderung, eine Richtmaschine oder beispielsweise eine Trennvorrichtung.

Figur 3 zeigt eine Variante zu der in Figur 2 gezeigten Ausführungsform der vorliegenden Offenbarung.

Die Variante bezieht sich auf den Schlingenheber 20, der hier nicht, wie in Figur 2 gezeigt, als über einen Hebel angelenkte Ausführung ausgebildet ist, sondern in Figur 3 in einer Linearführung geführt ist. Der linear geführte Schlingenheber 20 der Figur 3 umfasst ebenfalls eine Schlingenheberrolle 22, welche innerhalb des durch das Walzgerüst 10 definierten Volumens aufgenommen ist und insbesondere zwischen der Hinterkante 104 und der Gerüstmitte 100 des Walzgerüsts 10 vorgesehen ist. Die Linearführung ist dadurch ausgebildet, dass ein Linearzylinder 29 direkt auf die Schlingenheberrolle 22 wirkt.

Figur 4 zeigt in einer Seitenansicht (oben) und in einer Draufsicht (unten) Details einer Induktionsheizung 50 mit Induktoren 54, welche zwischen zwei nebeneinander angeordneten Walzengerüsten vorgesehen sein kann. In der Draufsicht werden die beiden nebeneinander angeordneten Walzengerüste durch die Walzengerüstmittellinien 100 angedeutet. Das Band 40 bewegt sich in der Draufsicht von unten nach oben und in der Seitenansicht in die Papierebene hinein.

Die Induktoren 54 umfassen in dieser Darstellung jeweils eine Leiterschleife oberhalb und unterhalb des Bandes 40, so dass zwei Induktoren 54 ein Induktorpärchen ausbilden. Die Induktoren 54 bestehen jeweils aus einem C-förmigen Induktionsbügel, der auf der Bedienseite BS der Walzstraße offen ist und auf der Antriebsseite AS zumindest mittels der Induktorspeisungen 45, 46 geschlossen ist.

In dem gezeigten Ausführungsbeispiel ist ein Induktorpärchen mit insgesamt zwei Induktoren 54 in Bandlaufrichtung des Bandes nebeneinander angeordnet. Es handelt sich hierbei um Querfeldinduktoren. Bei Bedarf können auch mehrere Induktorpärchen nebeneinander angeordnet sein (nicht dargestellt).

Die beiden Induktorpärchen können jeweils abhängig von der Breite des Bandes 40 senkrecht zur Bandlaufrichtung so gegeneinander verfahren werden, so dass in Summe eine symmetrische Heizwirkung auf das Band 40 erreicht wird. Die Induktorspeisungen 45, 46 werden zusammen mit den jeweils verbundenen Induktoren 54 senkrecht zu der Bandlaufrichtung verschoben, wie durch die in den Induktorspeisungen 45, 46 und Induktoren 54 angedeuteten Pfeile gezeigt.

Die Induktoren 54 mit den jeweiligen Induktorspeisungen 45, 46 können auf der Antriebsseite AS in eine Warteposition so verfahren werden, dass sie vollständig aus dem Transportbereich des Bandes entfernt sind. Aus dieser Warteposition heraus können sie dann in die in der Figur gezeigte Betriebsposition über das Band 40 gefahren werden.

Nicht nur die Induktoren 54 sind in Bandlaufrichtung kompakt ausgebildet. Es wird auch der Platzbedarf der Induktorspeisungen 45, 46 in Bandlaufrichtung des Bandes 40 verringert, da die beiden Induktorspeisungen 45, 46 in der gezeigten Ausführungsform übereinander angeordnet sind. Dabei ist der hintere Induktor 54 mit der oberen Induktorspeisung 45, und der vordere Induktor 54 mit der unteren Induktorspeisung 46 verbunden. Die Induktoren 54 sind dabei gegenüber der jeweiligen Mitte der Induktorspeisungen 45, 46 um einen Abstand a verschoben, um bei ca. gleichem "Fußabdruck" der Vorrichtung eine benachbarte Anordnung der Induktoren 54 zu erreichen.

Auf diese Weise wird auch der Platzbedarf neben dem Band 40 im Bereich der in der Figur nicht dargestellten Walzgetriebe und/oder Walzmotoren verringert. Die Tragelemente bzw. Verbindungselemente von den einzelnen Induktorpärchen 50 zu den Induktorspeisungen 45, 46 sind in der Figur nicht dargestellt.

### Bezugszeichenliste

- 10: Walzgerüst
- 12: Rahmen
- 14: Arbeitswalze
- 16: Stützwalze
- 100: Walzgerüstmitte
- 102: Walzgerüstvorderkante
- 104: Walzgerüsthinterkante
- 20: Schlingenheber
- 22: Schlingenheberrolle
- 24: Hebel
- 26: Lager
- 28: Stellzylinder
- 29: Linearzylinder
- 30: Einlaufseitenführung
- 32: Verstelleinrichtung
- 40: Band
- 45: Induktorspeisung
- 46: Induktorspeisung
- 50: Induktionsheizung
- 52: Luftabblasung, Luftdüse, Gebläse
- 54: Induktor
- 60: Niederhalter
- 62: Niederhalterrolle
- 64: Hebel
- 66: Lager
- 68: Stellzylinder
- AS: Antriebsseite
- BS: Bedienseite
- a: Abstand

## Patentansprüche

1. Walzstraße zum Herstellen eines Metallbandes (40), insbesondere Warmwalzstraße, umfassend mindestens ein Walzgerüst (10) zum Walzen des Metallbandes (40), mindestens ein dem Walzgerüst benachbartes Aggregat (10) und mindestens einen zwischen dem Walzgerüst (10) und dem benachbarten Aggregat angeordneten Schlingenheber (20) mit einer Schlingenheberrolle (22) zur Regelung des Bandzuges und/oder zum Ausgleich von Massenflussstörungen,
**dadurch gekennzeichnet, dass**
die Schlingenheberrolle (22) innerhalb des von einem der Walzgerüste definierten Volumens angeordnet ist.

2. Walzstraße gemäß Anspruch 1, wobei die Schlingenheberrolle (22) zwischen der Walzgerüstmitte (100) und einer Walzgerüstkante, insbesondere der Walzgerüsthinterkante (104), angeordnet ist.

3. Walzstraße gemäß Anspruch 1 oder 2, wobei die Schlingenheberrolle (22) über einen Hebel (24), welcher mittels eines Stellgliedes (28) verstellbar ist, an dem Walzgerüst angelenkt ist.

4. Walzstraße gemäß Anspruch 3, wobei der Hebel (24) innerhalb des vom Walzgerüst (10) definierten Volumens gelagert ist.

5. Walzstraße gemäß Anspruch 3, wobei der Hebel (24) außerhalb des vom Walzgerüst (10) definierten Volumens gelagert ist.

6. Walzstraße gemäß einem der vorstehenden Ansprüche, wobei die Schlingenheberrolle (22) in einer Linearführung geführt ist.

7. Walzstraße gemäß einem der vorstehenden Ansprüche, wobei die Schlingenheberrolle (22) in Bandlaufrichtung vor dem Lager (26) des Schlingenhebers (20) angeordnet ist.

8. Walzstraße gemäß einem der vorstehenden Ansprüche, wobei ein zweiter Schlingenheber vorgesehen ist, bei welchem die zweite Schlingenheberrolle außerhalb des durch das Walzgerüst definierten Volumens angeordnet ist, wobei bevorzugt entweder der erste oder der zweite Schlingenheber benutzbar sind.

9. Walzstraße gemäß einem der vorstehenden Ansprüche, wobei der Schlingenheber (20) so angeordnet ist, dass die Schlingenheberrolle (22) sowohl innerhalb des durch das Walzengerüst definierte Volumen, als auch außerhalb des durch das Walzengerüst definierte Volumen betrieben werden kann, und bevorzugt von der innerhalb des Volumens angeordneten Position in die außerhalb des Volumens angeordneten Position verschwenkbar ist.

10. Walzstraße gemäß einem der vorstehenden Ansprüche, wobei das dem Walzgerüst (10) benachbarte Aggregat ein weiteres Walzgerüst (10), ein Haspel, eine Richtmaschine und/oder ein Wickelofen ist.

11. Walzstraße gemäß einem der vorstehenden Ansprüche, wobei ein Niederhalter (60) mit einer Niederhalterrolle (62) vorgesehen ist, wobei die Niederhalterrolle (62) in Bandvorschubrichtung nach der Schlingenheberrolle (22) angeordnet ist.

12. Walzstraße gemäß Anspruch 11, wobei die Niederhalterrolle (62) innerhalb des vom Walzgerüst (10) definierten Volumens oder in Bandlaufrichtung hinter dem vom Walzgerüst (10) definierten Volumen angeordnet ist.

13. Walzstraße gemäß einem der vorstehenden Ansprüche, wobei eine Verstelleinrichtung (32) einer Einlaufseitenführung (30) innerhalb des von einem der Walzgerüste (10) definierten Volumens angeordnet ist.

14. Walzstraße gemäß Anspruch 13, wobei die Verstelleinrichtung (32) zwischen einer Walzgerüstkante, insbesondere der Walzgerüstvorderkante (102) und der Walzgerüstmitte (100) angeordnet ist.

15. Walzstraße gemäß einem der vorstehenden Ansprüche, wobei zwischen den beiden Walzgerüsten (10) weitere Komponenten zur Bandbearbeitung angeordnet sind, insbesondere eine Induktionsheizung (50), eine Niederhalterolle (62), eine Bandkühlung, eine Entzunderung, eine Richtmaschine, eine Trennvorrichtung oder eine Schere.

16. Walzstraße gemäß einem der vorstehenden Ansprüche, wobei an einem oder zwei benachbarten Walzgerüsten (10) sowohl ein Schlingenheber (20) wie auch eine Einlaufseitenführung (30) vorgesehen sind, wobei sowohl die Schlingenheberrolle (22) als auch die Verstelleinrichtung (32) der Einlaufseitenführung (30) innerhalb des von dem Walzgerüst (10) definierten Volumens angeordnet sind.

17. Walzstraße gemäß Anspruch 16, wobei die Schlingenheberrolle (22) zwischen der Walzgerüsthinterkante (104) und der Walzgerüstmitte (100) angeordnet ist, und die Verstelleinrichtung (32) zwischen der Walzgerüstvorderkante (102) und der Walzgerüstmitte (100) angeordnet ist.

18. Walzstraße gemäß einem der vorstehenden Ansprüche, weiterhin umfassend mindestens ein dem Walzgerüst benachbartes Aggregat (10) und mindestens eine zwischen dem Walzgerüst (10) und dem mindestens einen Aggregat angeordnete Einlaufseitenführung (30) zum Einführen des Metallbandes in das nachfolgende Walzgerüst, wobei die Verstelleinrichtung (32) der Einlaufseitenführung (30) innerhalb des vom Walzgerüst (10) definierten Volumens angeordnet ist.

19. Walzstraße gemäß Anspruch 18, wobei die Verstelleinrichtung (32) der Einlaufseitenführung (30) zwischen einer Walzgerüstkante, insbesondere der Walzgerüstvorderkante (102), und der Walzgerüstmitte (100) angeordnet ist.

20. Walzstraße gemäß Anspruch 18 oder 19, wobei das mindestens eine dem Walzgerüst (10) benachbarte Aggregat ein weiteres Walzgerüst (10), ein Haspel, eine Richtmaschine, eine Schere, eine Bandkühlung, oder -entzunderung, eine Induktionsheizung und/oder ein Wickelofen ist.

21. Walzstraße gemäß einem der vorstehenden Ansprüche, weiterhin umfassend mindestens ein dem Walzgerüst benachbartes Aggregat (10) und mindestens eine zwischen dem Walzgerüst (10) und dem benachbarten Aggregat (10) angeordnete Induktionsheizung (50) zum Erwärmen des Metallbandes (40), wobei die Induktionsheizung (50) in Bandlaufrichtung kompakt ausgebildet ist und hierbei eine Ausdehnung in Bandlaufrichtung von weniger als 1500mm, bevorzugt zwischen 600mm und 1100mm aufweist.

22. Walzstraße gemäß Anspruch 21, wobei eine Induktorspeisung (45, 46) der Induktionsheizung (50) auf einer Seite, bevorzugt der Antriebsseite (AS) angeordnet ist.

23. Walzstraße gemäß Anspruch 21 oder 22, wobei in Bandlaufrichtung mindestens zwei Induktoren (54) der Induktionsheizung (50) benachbart zueinander angeordnet sind und zwei mit diesen Induktoren (54) verbundene Induktionsspeisungen (45, 46) vorgesehen sind, wobei die beiden Induktionsspeisungen bevorzugt übereinander angeordnet sind.

24. Walzstraße gemäß einem der Ansprüche 21 bis 23, wobei der Induktor (54) und die zugehörige Induktorspeisung (45, 46) in Bandlaufrichtung um einen Abstand (a) gegeneinander versetzt sind.

25. Walzstraße gemäß einem der Ansprüche 21 bis 24, wobei in Bandlaufrichung mindestens eine Induktor-Baueinheit (Schiebeinduktor) angeordnet ist, die ineinander geschaltete Bandbreiten-einstellbare Induktorschleifen beinhaltet.

26. Walzstraße gemäß einem der vorstehenden Ansprüche, wobei zwischen dem Walzgerüst und dem benachbarten Aggregat eine Induktionsheizung mit einer Leistungsdichte von mehr als 1200 MW/m², bevorzugt von 3000 MW/m², gemessen im Metallband, angeordnet ist.

27. Walzstraße gemäß einem der vorstehenden Ansprüche, wobei das mindestens eine dem Walzgerüst (10) benachbarte Aggregat ein weiteres Walzgerüst (10) ist.

28. Verfahren zur Ausbildung einer Walzstraße zum Herstellen eines Metallbandes, insbesondere einer Warmwalzstraße, umfassend mindestens ein Walzgerüst (10) zum Walzen des Metallbandes (40), mindestens ein dem Walzgerüst benachbartes Aggregat (10) und mindestens einen zwischen dem Walzgerüst (10) und dem benachbarten Aggregat angeordneten Schlingenheber (20) mit einer Schlingenheberrolle (22) zur Regelung des Bandzuges und/oder zum Ausgleich von Massenflussstörungen,
**dadurch gekennzeichnet, dass**
die Schlingenheberrolle (22) innerhalb des von einem der Walzgerüste definierten Volumens angeordnet wird.

29. Verfahren gemäß Anspruch 28, weiterhin umfassend mindestens ein dem Walzgerüst benachbartes Aggregat (10) und mindestens eine zwischen dem Walzgerüst (10) und dem mindestens einen Aggregat angeordnete Einlaufseitenführung (30) zum Einführen des Metallbandes in das nachfolgende Walzgerüst, wobei die Verstelleinrichtung (32) der Einlaufseitenführung (30) innerhalb des vom Walzgerüst (10) definierten Volumens angeordnet wird.

30. Verfahren gemäß Anspruch 28 oder 29, wobei mindestens eine zwischen dem Walzgerüst (10) und dem mindestens einen Aggregat angeordnete kompakte Induktionsheizung (50) zum Erwärmen des Metallbandes vorgesehen wird.

31. Verfahren gemäß Anspruch 30, wobei die Induktionsheizung (50) kompakt bezüglich ihrer Ausdehnung in Bandlaufrichtung ausgebildet wird und hierbei eine Ausdehnung in Bandlaufrichtung von weniger als 1500mm, bevorzugt zwischen 600mm und 1100mm aufweist.

## Claims

1. Rolling train for producing a metal strip (40), particularly hot-rolling train, comprising at least one roll stand (10) for rolling the metal strip (40), at least one unit (10) adjacent to the roll stand and at least one loop lifter (20), which is arranged between the roll stand (10) and the adjacent unit, with a loop lifter roller (22) for regulating the strip tension and/or for providing compensation for disturbances in mass flow, **characterised in that** the loop lifter roller (22) is arranged within the volume defined by one of the roll stands.

2. Rolling train according to claim 1, wherein the loop lifter roller (22) is arranged between the roll stand centre (100) and a roll stand edge, particularly the roll stand rear edge (104).

3. Rolling train according to claim 1 or 2, wherein the loop lifter roller (22) is pivotably connected with the roll stand by way of a lever (24) which is adjustable by means of a setting element (28).

4. Rolling train according to claim 3, wherein the lever (24) is mounted within the volume defined by the roll stand (10).

5. Rolling train according to claim 3, wherein the lever (24) is mounted outside the volume defined by the roll stand (10).

6. Rolling train according to any one of the preceding claims, wherein the loop lifter roller (22) is guided in a linear guide.

7. Rolling train according to any one of the preceding claims, wherein the loop lifter roller (22) is arranged in front of the bearing (26) of the loop lifter (20) in strip running direction.

8. Rolling train according to any one of the preceding claims, wherein a second loop lifter is provided, in which the second loop lifter roller is arranged outside the volume defined by the roll stand, wherein preferably either the first or the second loop lifter is usable.

9. Rolling train according to any one of the preceding claims, wherein the loop lifter (20) is so arranged that the loop lifter roller (22) can be operated not only within the volume defined by the roll stand, but also outside the volume defined by the roll stand and is preferably pivotable from the position arranged within the volume to the position arranged outside the volume.

10. Rolling train according to any one of the preceding claims, wherein the unit adjacent to the roll stand (10) is a further roll stand (10), a coiler, a straightening machine and/or a coil furnace.

11. Rolling train according to any one of the preceding claims, wherein a holding-down means (60) with a holding-down roller (62) is provided, wherein the holding-down roller (62) is arranged after the loop lifter roller (22) in the direction of strip advance.

12. Rolling train according to claim 11, wherein the holding-down roller (62) is arranged within the volume defined by the roll stand (10) or behind, in strip running direction, the volume defined by the roll stand (10).

13. Rolling train according to any one of the preceding claims, wherein an adjusting device (32) of an inlet-side guide (30) is arranged within the volume defined by one of the roll stands (10).

14. Rolling train according to claim 13, wherein the adjusting device (32) is arranged between a roll stand edge, particularly the roll stand front edge (102) and the roll stand centre (100).

15. Rolling train according to any one of the preceding claims, wherein further components for strip processing are arranged between the two roll stands (10), particularly induction heating means (50), a holding-down roller (62), strip cooling means, descaling means, a straightening machine, a separating device or shears.

16. Rolling train according to any one of the preceding claims, wherein not only a loop lifter (20), but also an inlet-side guide (30) are provided at one or two adjacent roll stands (10), wherein not only the loop lifter roller (22), but also the adjusting device (32) of the inlet-side guide (30) are arranged within the volume defined by the roll stand (10).

17. Rolling train according to claim 16, wherein the loop lifter roller (22) is arranged between the roll stand rear edge (104) and the roll stand centre (100) and the adjusting device (32) is arranged between the roll stand front edge (102) and the roll stand centre (100).

18. Rolling train according to any one of the preceding claims, further comprising at least one unit (10) adjacent to the roll stand and at least one inlet-side guide (30), which is arranged between the roll stand (10) and the at least one unit, for introducing the metal strip into the succeeding roll stand, wherein the adjusting device (32) of the inlet-side guide (30) is arranged within the volume defined by the roll stand (10).

19. Rolling train according to claim 18, wherein the adjusting device (32) of the inlet-side guide (30) is arranged between a roll stand edge, particularly the roll stand front edge (102), and the roll stand centre (100).

20. Rolling train according to claim 18 or 19, wherein the at least one unit adjacent to the roll stand (10) is a further roll stand (10), a coiler, a straightening machine, shears, strip cooling means or strip descaling means, induction heating means and/or a coil furnace.

21. Rolling train according to any one of the preceding claims, further comprising at least one unit (10) adjacent to the roll stand and at least one induction heating means (50), which is arranged between the roll stand (10) and the adjacent unit, for heating the metal strip (40), wherein the induction heating means (50) is of compact construction in strip running direction and in that case has a length in strip running direction of less than 1500 millimetres, preferably between 600 millimetres and 1100 millimetres.

22. Rolling train according to claim 21, wherein an inductor power feed (45, 46) of the induction heating means (50) is arranged on one side, preferably the drive side (AS).

23. Rolling train according to claim 21 or 22, wherein at least two inductors (54) of the induction heating means (50) are arranged adjacent to one another in strip running direction and two induction power feeds (45, 46) connected with these inductors (54) are provided, wherein the two induction power feeds are preferably arranged one above the other.

24. Rolling train according to any one of claims 21 to 23, wherein the inductor (54) and the associated inductor power feed (45, 46) are arranged offset relative to one another in strip running direction by a spacing (a).

25. Rolling train according to any one of claims 21 to 24, wherein at least one inductor subassembly (slide inductor), which contains inductor loops connected one in the other and settable to strip width, is arranged in strip running direction.

26. Rolling train according to any one of the preceding claims, wherein induction heating means with a power density of more than 1200 MW/m², preferably of 3000 MW/m², measured in the metal strip is arranged between the roll stand and the adjacent unit.

27. Rolling train according to any one of the preceding claims, wherein the at least one unit adjacent to the roll stand (10) is a further roll stand (10).

28. Method of constructing a rolling train for producing a metal strip (40), particularly a hot-rolling train, comprising at least one roll stand (10) for rolling the metal strip (40), at least one unit (10) adjacent to the roll stand and at least one loop lifter (20), which is arranged between the roll stand (10) and the adjacent unit, with a loop lifter roller (22) for regulating the strip tension and/or for providing compensation for disturbances in mass flow, **characterised in that** the loop lifter roller (22) is arranged within the volume defined by one of the roll stands.

29. Method according to claim 28, further comprising at least one unit (10) adjacent to the roll stand and at least one inlet-side guide (30), which is arranged between the roll stand (10) and the at least one unit, for introducing the metal strip into the succeeding roll stand, wherein the adjusting device (32) of the inlet-side guide (30) is arranged within the volume defined by the roll stand (10).

30. Method according to claim 28 or 29, wherein at least one compact induction heating means (50), which is arranged between the roll stand (10) and the at least one unit, for heating the metal strip is provided.

31. Method according to claim 30, wherein the induction heating means (50) is of compact construction in strip running direction and in that case has a length in strip running direction of less than 1500 millimetres, preferably between 600 millimetres and 1100 millimetres.

## Revendications

1. Train de laminoir pour la fabrication d'une bande métallique (40), en particulier train de laminoir à chaud comprenant au moins une cage de laminoir (10) pour le laminage de la bande métallique (40), au moins un agrégat adjacent à la cage de laminoir (10) et au moins un releveur de boucles (20) disposé entre la cage de laminoir (10) et l'agrégat adjacent, comprenant un rouleau de releveur de boucles (22) pour le réglage de la tension de la bande et/ou pour la compensation de perturbations du débit massique, **caractérisé en ce que** le rouleau de releveur de boucles (22) est disposé à l'intérieur du volume défini par une des cages de laminoir.

2. Train de laminoir selon la revendication 1, dans lequel le rouleau de releveur de boucles (22) est disposé entre le milieu de cage de laminoir (100) et un bord de cage de laminoir, en particulier le bord arrière de cage de laminoir (104).

3. Train de laminoir selon la revendication 1 ou 2, dans lequel le rouleau de releveur de boucles (22) est articulé à la cage de laminoir via un levier (24) dont la position peut être modifiée au moyen d'un élément de réglage (28).

4. Train de laminoir selon la revendication 3, dans lequel le levier (24) est monté à l'intérieur du volume défini par la cage de laminoir (10).

5. Train de laminoir selon la revendication 3, dans lequel le levier (24) est monté à l'extérieur du volume défini par la cage de laminoir (10).

6. Train de laminoir selon l'une quelconque des revendications précédentes, dans lequel le rouleau de releveur de boucles (22) est guidé dans un guidage linéaire.

7. Train de laminoir selon l'une quelconque des revendications précédentes, dans lequel le rouleau de releveur de boucles (22) est disposé dans la direction de défilement de la bande avant le palier (26) du releveur de boucles (20).

8. Train de laminoir selon l'une quelconque des revendications précédentes, dans lequel on prévoit un deuxième releveur de boucles, dans lequel le deuxième releveur de boucles est disposé à l'extérieur du volume défini par la cage de laminoir, le premier ou le deuxième releveur de boucles pouvant être utilisé de manière préférentielle.

9. Train de laminoir selon l'une quelconque des revendications précédentes, dans lequel le releveur de boucles (20) est disposé de telle sorte que le rouleau de releveur de boucles (22) peut être actionné aussi bien à l'intérieur du volume défini par la cage de laminoir qu'à l'extérieur du volume défini par la cage de laminoir, et de préférence peut pivoter depuis la position disposée à l'intérieur du volume jusque dans la position disposée à l'extérieur du volume.

10. Train de laminoir selon l'une quelconque des revendications précédentes, dans lequel l'agrégat adjacent à la cage de laminoir (10) représente une cage de laminoir supplémentaire (10), une bobineuse, une machine à dresser et/ou un four de bobinage.

11. Train de laminoir selon l'une quelconque des revendications précédentes, dans lequel on prévoit un serre-flan (60) comprenant un rouleau de serre-flan (62), le rouleau de serre-flan (62) étant disposé dans la direction d'avance de la bande après le rouleau de releveur de boucles (22).

12. Train de laminoir selon la revendication 11, dans lequel le rouleau de serre-flan (62) est disposé à l'intérieur du volume défini par la cage de laminoir (10) ou dans la direction de défilement de la bande derrière le volume défini par la cage de laminoir (10).

13. Train de laminoir selon l'une quelconque des revendications précédentes, dans lequel un mécanisme de réglage (32) d'un guidage latéral d'entrée (30) est disposé à l'intérieur du volume défini par une des cages de laminoir (10).

14. Train de laminoir selon la revendication 13, dans lequel le mécanisme de réglage (32) est disposé entre un bord de cage de laminoir, en particulier le bord avant (102) de cage de laminoir, et le milieu de cage de laminoir (100).

15. Train de laminoir selon l'une quelconque des revendications précédentes, dans lequel des composants supplémentaires pour le traitement de la bande sont disposés entre les deux cages de laminoir (10), en particulier un chauffage à induction (50), un rouleau de serre-flan (62), un dispositif de refroidissement de bande, un dispositif de décalaminage, une machine à dresser, un dispositif de séparation ou une machine à cisailler.

16. Train de laminoir selon l'une quelconque des revendications précédentes, dans lequel on prévoit, contre une ou deux cages de laminoir adjacentes (10), aussi bien un releveur de boucles (20) qu'un guidage latéral d'entrée (30), dans lequel aussi bien le rouleau de releveur de boucles (22) que le mécanisme de réglage (32) du guidage latéral d'entrée (30) sont disposés à l'intérieur du volume défini par la cage de laminoir (10).

17. Train de laminoir selon la revendication 16, dans lequel le rouleau de releveur de boucles (22) est disposé entre le bord arrière de cage de laminoir (104) et le milieu de cage de laminoir (100), et le mécanisme de réglage (32) est disposé entre le bord avant de cage de laminoir (102) et le milieu de cage de laminoir (100).

18. Train de laminoir selon l'une quelconque des revendications précédentes, comprenant en outre au moins un agrégat (10) adjacent à la cage de laminoir et au moins un guidage latéral d'entrée (30) disposé entre la cage de laminoir (10) et ledit au moins un agrégat, pour l'introduction de la bande métallique dans la cage de laminoir suivante, dans lequel le mécanisme de réglage (32) du guidage latéral d'entrée (30) est disposé à l'intérieur du volume défini par la cage de laminoir (10).

19. Train de laminoir selon la revendication 18, dans lequel le mécanisme de réglage (32) du guidage latéral d'entrée (30) est disposé entre un bord de cage de laminoir, en particulier le bord avant de cage de laminoir(102), et le milieu de cage de laminoir (100).

20. Train de laminoir selon la revendication 18 ou 19, dans lequel ledit au moins un agrégat adjacent à la cage de laminoir (10) représente une cage de laminoir supplémentaire (10), une bobineuse, une machine à dresser, une machine à cisailler, un dispositif de refroidissement de bande ou un dispositif de décalaminage de bande, un chauffage à induction et/ou un four de bobinage.

21. Train de laminoir selon l'une quelconque des revendications précédentes, comprenant en outre au moins un agrégat (10) adjacent à la cage de laminoir et au moins un chauffage à induction (50) disposé entre la cage de laminoir (10) et l'agrégat adjacent (10), pour le réchauffement de la bande métallique (40), dans lequel le chauffage à induction (50) est réalisé de manière compacte dans la direction de défilement de la bande et présente en l'occurrence une extension dans la direction de défilement de la bande inférieure à 1500 mm, de préférence entre 600 mm et 1100 mm.

22. Train de laminoir selon la revendication 21, dans lequel une alimentation par induction (45, 46) du chauffage à induction (50) est disposée sur un côté, de préférence du côté commande (AS).

23. Train de laminoir selon la revendication 21 ou 22, dans lequel, dans la direction de défilement de la bande, sont disposés au moins deux inducteurs (54) du chauffage à induction (50) en position réciproquement adjacente, et on prévoit deux alimentations par induction (45, 46) reliées à ces inducteurs (54), les deux alimentations par induction étant de préférence disposées l'une par-dessus l'autre.

24. Train de laminoir selon l'une quelconque des revendications 21 à 23, dans lequel l'inducteur (54) et l'alimentation par induction qui lui est attribuée (45, 46) peuvent être décalés l'un par rapport à l'autre dans la direction de défilement de la bande sur une distance (a).

25. Train de laminoir selon l'une quelconque des revendications 21 à 24, dans lequel, dans la direction de défilement de la bande, est disposé au moins un module d'induction (inducteur coulissant), qui renferme des boucles d'induction réglables en fonction de la largeur de bande, emboîtées les unes dans les autres.

26. Train de laminoir selon l'une quelconque des revendications précédentes, dans lequel, entre la cage de laminoir et l'agrégat adjacent, est disposé un chauffage à induction possédant une densité de puissance supérieure à 1200 MW/m², de préférence de 3000 MW/m², telle qu'on la mesure dans la bande métallique.

27. Train de laminoir selon l'une quelconque des revendications précédentes, dans lequel ledit au moins un agrégat adjacent à la cage de laminoir (10), représente une cage de laminoir (10) supplémentaire.

28. Procédé pour la réalisation d'un train de laminoir destiné à la fabrication d'une bande métallique, en particulier d'un train de laminoir à chaud, comprenant au moins une cage de laminoir (10) pour le laminage de la bande métallique (40), au moins un agrégat (10) adjacent à la cage de laminoir et au moins un releveur de boucles (20) disposé entre la cage de laminoir (10) et l'agrégat adjacent, comprenant un rouleau de releveur de boucles (22) pour le réglage de la tension de bande et/ou pour la compensation de perturbations du débit massique, **caractérisé en ce que** le rouleau de releveur de boucles (22) est disposé à l'intérieur du volume défini par une des cages de laminoir.

29. Procédé selon la revendication 28, comprenant en outre au moins un agrégat (10) adjacent à la cage de laminoir et au moins un guidage latéral d'entrée (30) disposé entre la cage de laminoir (10) et ledit au moins un agrégat, pour l'introduction de la bande métallique dans la cage de laminoir suivante, dans lequel le mécanisme de réglage (32) du guidage latéral d'entrée (30) est disposé à l'intérieur du volume défini par la cage de laminoir (10).

30. Procédé selon la revendication 28 ou 29, dans lequel on prévoit au moins un chauffage à induction compact (50) disposé entre la cage de laminoir (10) et ledit au moins un agrégat, pour le réchauffement de la bande métallique.

31. Procédé selon la revendication 30, dans lequel le chauffage à induction compact (50) est réalisé de manière compacte par rapport à son extension dans la direction de défilement de la bande et présente en l'occurrence une extension dans le la direction de défilement de la bande inférieure à 1500 mm, de préférence entre 600 mm et 1100 mm.
